# FASCICULE DE BREVET EUROPEEN

(11) **EP 1 495 970 B1**
(45) Date de publication et mention de la délivrance du brevet: **30.08.2006**
(21) Numéro de dépôt: 03291681.9
(22) Date de dépôt: 07.07.2003
(51) Int. Cl.: B65B 21/00, B65B 61/18, B65B 5/02, B65D 5/54, B65D 71/00

(54) **Procédé de conditionnement de bouteilles dans un emballage en un matériau semi-rigide**
Verpackungsverfahren für Flaschen in eine Verpackung aus halbsteifem Material
Method for packaging bottles within a package out of semi rigid material

(43) Date de publication de la demande: 12.01.2005
(73) Titulaire: Smurfit Kappa France SAS, 94160 Saint-Mande (FR)
(72) Inventeur: Meurant, Alain, 94440 Marolles-en-Brie (FR); Salmon, José, 33660 Porcheres (FR); Chabot, Roland, 33570 Puisseguin (FR)
(74) Mandataire: Jolly, Jean-Pierre

(56) Documents cités:
- WO-A-01/30659
- FR-A- 2 152 244
- US-A- 3 979 882
- US-A- 4 250 693
- US-A- 5 395 043
- US-A- 5 669 500
- US-A- 5 722 583

## Description

La présente invention concerne un procédé de conditionnement de bouteilles ou d'objets oblongs similaires dans un emballage en un matériau semi-rigide, tel que le carton ou le carton ondulé, dépourvu d'organes intercalaires de calage entre les bouteilles. L'invention concerne aussi des emballages en un matériau semi-rigide tel que le carton ou le carton ondulé destinés à la mise en oeuvre de ce procédé.

Il est usuel de conditionner des bouteilles dans des emballages en carton ou carton ondulé de type varié en prévoyant des organes intercalaires qui définissent des logements individuels pour les bouteilles et évitent qu'elles ne s'entrechoquent en cours de transport.

Il est cependant fréquent qu'on conditionne des bouteilles disposées debout en contact mutuel dans un emballage suivant des rangées parallèles, ou couchées suivant des lits superposés, sans prévoir d'intercalaires entre elles et il est donc essentiel que l'on élimine tout jeu entre les bouteilles contiguës, afin de supprimer les risques de chocs. Dans la pratique, malheureusement, quel que soit le soin avec lequel on conditionne les bouteilles, il subsiste pratiquement toujours des jeux entre celles-ci, ce qui est une source d'incidents en cours de transport.

En vue de remédier à cet inconvénient, US-A-3 979 882 a proposé d'exercer sur les parties des parois des conditionnements des bouteilles en contact avec celles-ci une pression telle que la forme des bouteilles vienne s'imprimer dans le conditionnement, de manière à bloquer les bouteilles dans les empreintes ainsi réalisées. Le fond et la partie supérieure du col des bouteilles peuvent de façon analogue déformer le carton ondulé du fond et des rabats supérieurs de l'emballage qui sont à leur contact et s'y imbriquer également.

La présente invention vise à proposer un procédé plus simple de conditionnement ne visant pas à imprimer la forme des bouteilles dans le matériau du conditionnement, mais à supprimer seulement les jeux entre bouteilles conditionnées.

A cet effet, l'invention a pour objet un procédé de conditionnement de bouteilles ou autres récipients oblongs dans un emballage en un matériau semi-rigide tel que le carton on le carton ondulé, du type

Comprenant une partie de fond et des parois latérales attenantes à cette partie de fond et articulées entre elles par des lignes de pliage parallèles, deux parois parallèles comportant à une même extrémité des volets articulés sur elles par des refoulages disposés dans un même plan et aptes à être rabattus perpendiculairement à ces parois pour former des rabats internes, tandis que deux autres parois parallèles comportent à leur extrémité correspondante des volets articulés sur elles par des refoulages disposés dans un même plan et aptes à être rabattus perpendiculairement à ces parois pour former des rabats externes, qui viennent s'appliquer contre les rabats internes et peuvent en être rendus solidaires par des moyens connus dans la technique, l'un au moins des rabats externes étant divisé en deux parties par une ligne de coupe perpendiculairement au refoulage par lequel ce rabat est articulé sur la paroi attenante, cette ligne de coupe se prolongeant sur cette paroi par une bande de déchirure ou une ligne de coupe, ce procédé comprenant la mise en place des bouteilles debout ou couchées dans le conditionnement, en contact entre elles et/ou avec les parois contiguës, les rabats étant redressés pendant cette mise en place et étant ensuite rabattus perpendiculairement aux parois attenantes, pour exercer ensuite une pression sur les parties contiguës aux rabats attenants à au moins deux parois parallèles de manière à rapprocher ces parties l'une de l'autre, en vue de supprimer sensiblement tout jeu entre bouteilles et/ou entre celles-ci et les parois contiguës, les rabats étant rendus solidaires les uns des autres pendant que les parois sont maintenues dans cette position, ce procédé étant caractérisé en ce que la ligne de coupe divisant au moins l'un des rabats externes en deux parties est plus proche de l'une des parois auxquelles sont attenants les rabats internes que de l'autre, de manière que la partie du rabat externe de plus grande dimension s'étende sur les deux rabats internes et puisse ainsi être rendue solidaire de ces deux rabats.

Avantageusement, une pression peut être exercée sur les quatre parois du conditionnement, au voisinage des rabats, pour les rapprocher chacune de la paroi opposée, avant d'assembler entre eux les rabats.

La déformation des parois est possible du fait de l'élasticité intrinsèque du carton ou du carton ondulé.

Cette déformation de la partie des parois proche des rabats est minime, mais décelable sur le conditionnement assemblé.

Le conditionnement peut être de n'importe quel type, pourvu que la partie des parois contiguë aux rabats soit apte à se déformer lorsqu'on exerce une pression sur elle.

Le fond peut être quelconque, mais il est de préférence identique à la partie opposée du conditionnement.

Celui-ci peut être, par exemple, une caisse américaine usuelle, mais il peut aussi avoir plus de quatre parois latérales et être par exemple du type décrit dans le brevet français N° 2 780 703 dont la Demanderesse est titulaire.

Un autre objet de l'invention est constitué par un conditionnement destiné à la mise en oeuvre de ce procédé, dans lequel la ligne de coupe qui divise l'un au moins des rabats externes n'est pas équidistante des parois qui lui sont parallèles, mais est plus proche de l'une d'entre elles, de manière que les deux parties du rabat externe n'aient pas la même longueur, mais que l'une soit plus longue et s'étende sur les deux rabats internes dont elle est destinée à être rendue solidaire, tandis que l'autre partie, la plus courte, s'étend seulement sur un rabat interne, dont elle est destinée à être rendue solidaire.

D'autres caractéristiques et avantages de l'invention apparaîtront dans la description détaillée qui va suivre, dans laquelle on se réfèrera aux dessins schématiques annexés sur lesquels :
La figure 1 est une vue en perspective d'une caisse américaine utilisable dans le procédé de l'invention ;
La figure 2 est une vue en perspective d'une variante de la caisse de la figure 1, modifiée en vue de l'utilisation dans le procédé de l'invention ;
La figure 3 est une vue en perspective d'une variante de la caisse de la figure 2, encore modifiée pour son utilisation dans le procédé de l'invention ;
La figure 4 est une vue en perspective d'une variante préférée des conditionnements précédents, utilisable dans le cadre de l'invention.

Le conditionnement représenté sur la figure 1 est une simple caisse américaine comprenant deux parois 1 parallèles et deux parois 2 perpendiculaires aux parois 1 sur lesquelles elles sont articulées par des refoulages parallèles.

Aux deux extrémités des parois 1 sont articulés par des refoulages parallèles des volets 3, aptes à être rabattus dans un même plan perpendiculairement aux parois attenantes pour former deux rabats internes, tandis qu'aux deux extrémités des parois sont articulés par des refoulages parallèles des volets 4, aptes à être rabattus dans un même plan pour venir s'appliquer contre les volets 3 en formant des rabats externes.

Les volets 3 et 4 ainsi rabattus peuvent être assemblés par des moyens connus dans la technique, par exemple par collage, par agrafage ou par des rubans adhésifs.

Le remplissage de la caisse avec des bouteilles s'effectue avant de rabattre les volets 3 et 4 et de les assembler. Les bouteilles ne sont pas séparées par des intercalaires et sont disposées suivant des rangées contiguës en contact entre elles et/ou avec les parois contiguës.

Ces bouteilles peuvent être couchées en lits parallèles sur une paroi 2 ou 3 ou être debout sur cette paroi.

Conformément à l'invention, avant d'assembler entre eux les volets 3 et 4 en position rabattue, une pression est exercée suivant les flèches F sur les parties contiguës à ces rabats de deux parois parallèles, par exemple les parois 1, pour les rapprocher l'une de l'autre et, de préférence, suivant les parties de toutes les parois 1 et 2 contiguës aux rabats 3 et 4, pour les rapprocher des parois opposées. Cette pression est maintenue pendant l'opération d'assemblage des rabats et n'est supprimée qu'après cet assemblage.

On obtient ainsi, du fait de l'élasticité du carton ondulé, une déformation des parois 1 et/ou 2, qui permet de supprimer sensiblement tout jeu entre bouteilles et/ou parois contiguës.

Dans la forme de réalisation du conditionnement représentée sur la figure 2, où les organes déjà décrits sont désignés par les mêmes chiffres de référence, l'un des volets 4 contigu aux cols des bouteilles est divisé en deux parties égales 4a, 4b, par une ligne de coupe 5 parallèle aux parois 1, qui se prolonge sur la paroi attenante aux parties de rabats 4a et 4b par une bande de déchirure 6. La ligne de coupe 5 favorise le rapprochement sous pression des parties 4a et 4b de rabat avant leur solidarisation avec les rabats internes 3, tandis que la bande de déchirure 6 permet une ouverture aisée du conditionnement. Une ligne de coupe peut naturellement être substituée sur la paroi 2 à la bande de déchirure 6.

Les figure 3 et 4 représentent des emballages particulièrement préférés pour la mise en oeuvre de l'invention. Dans ces réalisations, la ligne de coupe 5 séparant les parties 4a et 4b du rabat 4 n'est pas située à égale distance des deux parois 1, mais est décalée en direction de l'une de ces parois. De cette manière, la partie de rabat 4a de plus grande longueur s'étend sur les deux rabats internes 3, dont elle peut ainsi être solidarisée, en évitant tout risque d'écartement de ces rabats 3 après solidarisation avec les parties 4a et 4b, lorsque les parties contiguës des parois 1 ne sont plus comprimées en direction l'une de l'autre.

Dans ces réalisations des figures 3 et 4, comme précédemment, la ligne de coupe 5 peut se prolonger sur la paroi 2 contiguë par une bande de déchirure 6 (Figure 3) ou une ligne de coupe 7 (Figure 4) parallèle aux parois 1.

On notera la grande simplicité du procédé de l'invention et sa facilité de mise en oeuvre sur les lignes de conditionnement usuelles, sans modification sensible de celles-ci.

## Revendications

1. Procédé de conditionnement de bouteilles ou autres récipients oblongs dans un emballage en un matériau semi-rigide tel que le carton ou le carton ondulé, du type comprenant une partie de fond et des parois latérales attenantes à cette partie de fond et articulées entre elles par des lignes de pliage parallèles, deux parois parallèles (1) comportant à une même extrémité des volets (3) articulés sur elles par des refoulages disposés dans un même plan et aptes à être rabattus perpendiculairement à ces parois (1) pour former des rabats internes, tandis que deux autres parois parallèles (2) comportent à leur extrémité correspondante des volets (4) articulés sur elles par des refoulages disposés dans un même plan et aptes à être rabattus perpendiculairement à ces parois (2) pour former des rabats externes qui viennent s'appliquer contre les rabats internes et peuvent en être rendus solidaires par des moyens connus dans la technique, l'un au moins des rabats externes (4) étant divisé en deux parties (4a, 4b) par une ligne de coupe (5) perpendiculaire au refoulage par lequel ce rabat est articulé sur la paroi (2) attenante, cette ligne de coupe (5) se prolongeant sur cette paroi (2) par une bande de déchirure (6) ou une ligne de coupe (7), ce procédé comprenant la mise en place des bouteilles debout ou couchées dans le conditionnement, en contact entre elles et/ou avec les parois contiguës, les rabats (3, 4) étant redressés pendant cette mise en place et étant ensuite rabattus perpendiculairement aux parois (1, 2) attenantes, pour exercer ensuite une pression sur les parties contiguës aux rabats (3 ou 4) attenants à au moins deux parois parallèles (1 ou 2) de manière à rapprocher ces parties l'une de l'autre, en vue de supprimer sensiblement tout jeu entre bouteilles et/ou entre celles-ci et les parois contiguës, les rabats (3, 4) étant rendus solidaires les uns des autres pendant que les parois (1, 2) sont maintenues dans cette position, ce procédé étant **caractérisé en ce que** la ligne de coupe (5) divisant au moins l'un des rabats externes (4) en deux parties (4a, 4b) est plus proche de l'une des parois (1) auxquelles sont attenants les rabats internes (3) que de l'autre, de manière que la partie (4a) du rabat externe de plus grande dimension s'étende sur les deux rabats internes (3) et puisse ainsi être rendue solidaire de ces deux rabats.

2. Conditionnement en un matériau semi-rigide tel que le carton ou le carton ondulé pour la mise en oeuvre du procédé selon la revendication 1, ce conditionnement comprenant une partie de fond à laquelle sont attenantes des parois latérales articulées entre elles par des lignes de pliage parallèles, deux parois parallèles (1) comportant à une même extrémité des volets (3) articulés sur elles par des refoulages disposés dans un même plan et aptes être rabattus perpendiculairement à ces parois (1) pour former des rabats internes, tandis que deux autres parois parallèles (2) comportent à une extrémité correspondante des volets (4) articulés sur elles par des refoulages disposés dans un même plan et aptes à être rabattus perpendiculairement à ces parois (2), en formant des rabats externes qui viennent s'appliquer contre les rabats internes et peuvent en être rendus solidaires par des moyens connus dans la technique, l'un des rabats externes (4) étant divisé en deux parties par une ligne de coupe (5) perpendiculaire au refoulage par lequel il est articulé sur la paroi (2) attenante, cette ligne de coupe (5) se prolongeant sur cette paroi (2) par une ligne de coupe (7) ou d'amorces de rupture (6) destinée à permettre l'ouverture du conditionnement, ce conditionnement étant **caractérisé en ce que** la ligne de coupe (5) qui divise l'un au moins des rabats externes (4) n'est pas équidistante des parois (1) qui lui sont parallèles, mais est plus proche de l'une d'entre elles, de manière que les deux parties (4a, 4b) du rabat externe n'aient pas la même longueur, mais que l'une (4a) soit plus longue et s'étende sur les deux rabats internes (3) dont elle est destinée à être rendue solidaire, tandis que l'autre partie (4b), la plus courte, s'étend seulement sur un rabat interne (3), dont elle peut être rendue solidaire.

## Claims

1. A method of packaging bottles or other oblong containers in packaging of a semi-rigid material such as cardboard or corrugated cardboard, of the type comprising a base part and side walls adjoining this base part and hinged together by parallel fold lines, two parallel walls (1) comprising at one and the same end panels (3) hinged thereto by scoring disposed in one and the same plane and capable of being folded over perpendicularly to these walls (1) to form inner flaps, while two other parallel walls (2) comprise at their corresponding end panels (4) hinged thereto by scoring disposed in one and the same plane and capable of being folded over perpendicularly to these walls (2) to form outer flaps which are applied against the inner flaps and may be firmly connected therewith by means known in the art, one at least of the outer flaps (4) being divided into two parts (4a, 4b) by a cut line (5) perpendicular to the score line by which said flap is hinged to the adjoining wall (2), said cut line (5) being extended over said wall (2) by a tear strip (6) or cut line (7), said method comprising positioning of the bottles standing up or lying down in the packaging, in contact with one another and/or with the contiguous walls, the flaps (3, 4) standing out straight during this positioning and then being folded over perpendicularly to the adjoining walls (1, 2), so as then to exert pressure on the parts contiguous with the flaps (3 or 4) adjoining at least two parallel walls (1 or 2) in such a way as to bring these parts closer to one another, with a view to eliminating substantially any play between bottles and/or between the latter and the contiguous walls, the flaps (3, 4) being firmly connected together while the walls (1, 2) are held in this position, said method being **characterised in that** the cut line (5) dividing at least one of the outer flaps (4) into two parts (4a, 4b) is closer to one of the walls (1) adjoined by the inner flaps (3) than to the other, such that the larger part (4a) of the outer flap extends over both the inner flaps (3) and may thus be firmly connected with these two flaps.

2. Packaging of a semi-rigid material such as cardboard or corrugated cardboard for implementing the method according to claim 1, this packaging comprising a base part adjoined by side walls hinged together by parallel fold lines, two parallel walls (1) comprising at one and the same end panels (3) hinged thereto by scoring disposed in one and the same plane and capable of being folded over perpendicularly to these walls (1) to form inner flaps, while two other parallel walls (2) comprise at a corresponding end panels (4) hinged thereto by scoring disposed in one and the same plane and capable of being folded over perpendicularly to these walls (2), so forming outer flaps which are applied against the inner flaps and may be firmly connected therewith by means known in the art, one of the outer flaps (4) being divided into two parts by a cut line (5) perpendicular to the score line by which it is hinged to the adjoining wall (2), said cut line (5) being extended over said wall (2) by a cut line (7) or predetermined break points (6) designed to allow opening of the packaging, said packaging being **characterised in that** the cut line (5) which divides one at least of the outer flaps (4) is not equidistant from the walls (1) which are parallel thereto, but is closer to one of them, such that the two parts (4a, 4b) of the outer flap are not of the same length, one (4a) being longer and extending over the two inner flaps (3) to which it is intended to be firmly connected while the other, shorter, part (4b) extends only over one inner flap (3), to which it may be firmly connected.

## Patentansprüche

1. Verfahren zur Verpackung von Flaschen oder anderen länglichen Gefäßen in einer Verpackung aus einem halb-starren Material wie Karton oder Pappe oder Wellkarton bzw. -pappe, vom Typ mit einem Bodenteil und an dieses Bodenteil angrenzenden und miteinander durch parallele Faltlinien gelenkig bzw. schwenkbar verbundenen Seitenwandungen, wobei zwei parallele Wandungen (1) an einem selben Ende Klappteile bzw. Klappen (3) aufweisen, die mit ihnen über in einer selben Ebene angeordnete Knick- bzw. Faltstellen gelenkig bzw. schwenkbar verbunden sind und rechtwinklig zu diesen Wandungen (1) umgeklappt werden können unter Bildung innerer Klappen, während zwei andere parallele Wandungen (2) an ihrem entsprechenden Ende Klappteile bzw. Klappen (4) aufweisen, die mit ihnen über in einer selben Ebene angeordnete Knick- bzw. Faltstellen gelenkig bzw. schwenkbar verbunden sind und rechtwinklig zu diesen Wandungen (2) umklappbar sind, zur Bildung äußerer Klappen, welche gegen die inneren Klappen zur Anlage kommen und mit diesen durch in der Technik bekannte Mittel verbunden werden können, wobei wenigstens eine der äußeren Klappen (4) durch eine zu der diese Klappe mit der angrenzenden Wandung (2) gelenkig-schwenkbar verbindenden Knick- bzw. Faltlinie rechtwinklige Schnittlinie (5) in zwei Teile (4a, 4b) unterteilt ist, wobei diese Schnittlinie (5) sich auf dieser Wandung (2) in einem Reiß- bzw. Bruchstreifen (6) oder in einer Schnittlinie (7) fortsetzt, wobei das Verfahren die Einbringung der Flaschen aufrecht stehend oder liegend in die Verpackung in gegenseitiger Berührung miteinander und/oder mit den angrenzenden Wandungen umfasst, wobei die Klappen während dieser Einbringung hochgeklappt sind und sodann rechtwinklig zu den angrenzenden Wandungen heruntergeklappt werden, um sodann auf die Teile benachbart den an wenigstens zwei parallele Wandungen (1 oder 2) angrenzenden Klappen (3 oder 4) einen Preßdruck auszuüben, derart dass diese Teile einander angenähert werden, um im wesentlichen jedes Spiel zwischen Flaschen und/oder diesen und den angrenzenden Wandungen zu eliminieren, wobei die Klappen (3,4) miteinander fest verbunden werden, während die Wandungen (1,2) in dieser Stellung gehalten werden, das Verfahren **dadurch gekennzeichnet, dass** die wenigstens eine der äußeren Klappen (4) in zwei Teile (4a, 4b) unterteilende Schnittlinie (5) näher der einen von den Wandungen, an welche die inneren Klappen angrenzen, ist als der anderen, derart dass der Teil (4a) der äußeren Klappe mit der größeren Abmessung sich über die beiden inneren Klappen (3) erstreckt und mit diesen beiden Klappen fest verbunden werden kann.

2. Verpackung aus einem halb-starren Material wie Karton oder Pappe oder Wellkarton bzw. -pappe, zur Ausführung des Verfahrens nach Anspruch 1, die Verpackung vom Typ mit einem Bodenteil und an dieses Bodenteil angrenzenden und miteinander durch parallele Faltlinien gelenkig bzw. schwenkbar verbundenen Seitenwandungen, wobei zwei parallele Wandungen (1) an einem selben Ende Klappteile bzw. Klappen (3) aufweisen, die mit ihnen über in einer selben Ebene angeordnete Knick- bzw. Faltstellen gelenkig bzw. schwenkbar verbunden und rechtwinklig zu diesen Wandungen (1) umklappbar sind zur Bildung innerer Klappen, während zwei andere parallele Wandungen (2) an einem entsprechenden Ende Klappteile bzw. Klappen (4) aufweisen, die mit ihnen über in einer selben Ebene angeordnete Knick- bzw. Faltstellen gelenkig bzw. schwenkbar verbunden sind und rechtwinklig zu diesen Wandungen (2) umklappbar sind zur Bildung äußerer Klappen, welche gegen die inneren Klappen zur Anlage kommen und mit diesen durch in der Technik bekannte Mittel verbunden werden können, wobei die eine der äußeren Klappen (4) durch eine zu der diese Klappe mit der angrenzenden Wandung (2) gelenkig-schwenkbar verbindenden Knick-bzw. Faltlinie rechtwinklige Schnittlnie (5) in zwei Teile unterteilt ist, wobei diese Schnittlinie (5) sich auf dieser Wandung (2) in einer Schnittlinie (7) oder in einer Soll-Reiß- bzw.-Bruchlinie (6) fortsetzt, welche dazu bestimmt ist, das Öffnen des Verpackungsbehälters zu gestatten, die Verpackung **dadurch gekennzeichnet, dass** die Schnittlinie (5), welche die wenigstens eine der äußeren Klappen (4) unterteilt, nicht gleichen Abstand von den zu ihr parallelen Wandungen (1) besitzt, sondern der einen von ihnen näher liegt, derart dass die beiden Teile (4a, 4b) der äußeren Klappe nicht gleiche Länge besitzen, sondern der eine Teil (4a) länger ist und sich auf die beiden inneren Klappen, mit denen er verbunden werden soll, erstreckt, während der andere, kürzere Teil (4b) sich nur über eine innere Klappe (3) erstreckt, mit der er verbunden werden kann.
